# EUROPÄISCHE PATENTSCHRIFT

(11) **EP 1 650 402 B1**
(45) Veröffentlichungstag und Bekanntmachung des Hinweises auf die Patenterteilung: **27.02.2008**
(21) Anmeldenummer: 04030600.3
(22) Anmeldetag: 23.12.2004
(51) Int. Cl.: E21D 9/00

(54) **Verfahren und Vorrichtung zur Schildanfahrt für die Herstellung von Tunnelröhren mittels Schildvortrieb**
Method and apparatus for making tunnels by means of shield advancement
Procédé et dispositif pour la construction d'un tunnel en utilisant un bouclier

(30) Priorität: 20.10.2004 EP 04024878
(43) Veröffentlichungstag der Anmeldung: 26.04.2006
(73) Patentinhaber: Hochtief Construction AG, 45127 Essen (DE)
(72) Erfinder: Stephan Assenmacher, 45277 Essen (DE); Frank Wolff, 45141 Essen (DE); Gunnar Reimann, 40885 Ratingen (DE)
(74) Vertreter: Rohmann, Michael

(56) Entgegenhaltungen:
- DE-A- 2 020 320
- PATENT ABSTRACTS OF JAPAN Bd. 2000, Nr. 19, 5. Juni 2001 (2001-06-05) & JP 2001 032675 A (CHUBU ELECTRIC POWER CO INC; ISHIKAWAJIMA HARIMA HEAVY IND CO LTD), 6. Februar 2001 (2001-02-06)
- PATENT ABSTRACTS OF JAPAN Bd. 2000, Nr. 19, 5. Juni 2001 (2001-06-05) & JP 2001 040982 A (SHIMIZU CORP), 13. Februar 2001 (2001-02-13)
- PATENT ABSTRACTS OF JAPAN Bd. 1996, Nr. 05, 31. Mai 1996 (1996-05-31) & JP 08 021183 A (TAMU TEC:KK), 23. Januar 1996 (1996-01-23)

## Beschreibung

Die Erfindung betrifft ein Verfahren zur Schildanfahrt für die Herstellung von Tunnelröhren mittels Schildvortrieb, wobei eine Vortriebsmaschine durch eine Durchfahröffnung einer Anfahrwand vorgetrieben wird und wobei die Anfahrkräfte der Vortriebsmaschine während des Anfahrvorgangs in einen hinter der Vortriebsmaschine angeordneten Druckring eingeleitet werden. Die Erfindung betrifft fernerhin eine Vorrichtung zur Durchführung dieses Verfahrens.

Die Erfindung befasst sich also mit dem Herstellen des Anfangs einer Tunnelröhre an einer Anfahrwand, beispielsweise einer Schlitzwand, bevor der eigentliche sogenannte Regelvortrieb beginnt, bei dem die Tunnelwandung mit Tübbings ausgekleidet wird. Bei der Anfahrwand handelt es sich in der Regel um eine vertikale Begrenzungswand eines Schachtes bzw. Startschachtes. Mit dem Begriff Schildanfahren bzw. Anfahrvorgang ist im Rahmen der Erfindung das anfängliche Einbringen der Vortriebsmaschine durch die Durchfahröffnung der Anfahrwand gemeint. Die Vortriebsmaschine wird auch als Tunnelvortriebsmaschine oder Schildvortriebsmaschine bezeichnet. Diese Vortriebsmaschine weist normalerweise ein Schneidrad und ein Schild auf. Die Vortriebsmaschine wird bei den bekannten Maßnahmen in der Regel mit Hilfe von Vortriebspressen in Richtung Ortsbrust bewegt. Die Vortriebspressen stützen sich bei dem Anfahrvorgang an dem Druckring ab. Nachdem der Anfahrvorgang beendet ist und der Druckring funktionslos geworden ist, kann der Druckring entfernt werden. Dann wird mit dem Regelvortrieb fortgefahren, bei dem sich die Vortriebspressen auf den Stirnflächen der bereits eingebauten Bauwerkstübbings abstützen. - Mit Anfahrkräften der Vortriebsmaschine sind im Rahmen der Erfindung insbesondere die Druckkräfte gemeint, die beim Schneiden mit dem Schneidrad der Vortriebsmaschine und/oder beim Vortrieb der Vortriebsmaschine auf den Druckring weitergeleitet werden. Die Anfahrkräfte umfassen aber auch die Druckkräfte, die aus Lasteinwirkungen aus Erd- und Wasserdruck resultieren und auf den Druckring weitergeleitet werden. Diese Anfahrkräfte sind in der Regel sehr erheblich.

Aus JP 08 021 183 ist bekannt, den Druckring mit Hilfe einer aufwendigen Lagerkonstruktion zu stützen, die hinter dem Druckring angeordnet ist und gleichsam als Widerlager für die vortreibende Vortriebsmaschine dient. Die Anfahrkräfte der Vortriebspressen der Vortriebsmaschine werden hier durch eine sukzessive größer werdende Anzahl von zwischengeschalteten Blindringen und den Druckring in die Lagerkonstruktion eingeleitet. Die Lagerkonstruktion und die Blindringe machen eine aufwendige Montage und auch Demontage (Rückbau) erforderlich. Darüber hinaus ist aus JP 2001 040982 A die Anordnung eines Stützgestänges bekannt, in das der Druckring eingehängt wird. Die Vortriebsmaschine stützt sich an dem hinter ihr angeordneten Druckring ab, wobei die von dem Druckring aufgenommenen Kräfte über das Stützgestänge abgeleitet werden. JP 2001 032675 A offenbart darüber hinaus eine Schaftstruktur für den Start einer Tunnelbohrung. Hinter der Vortriebsmaschine wird der Druckring positioniert, über den die Vortriebskräfte in eine hinter dem Druckring angeordnete Vorrichtung abgeleitet werden. Der Abstand zwischen der weiterfahrenden Vortriebsmaschine und der Vorrichtung zur Druckaufnahme wird durch eingesetzte Blindtübbings ausgeglichen. Insoweit verursachen diese Maßnahmen beträchtliche Kosten und die Anfahrsituation beim Schildvortrieb ist deshalb in wirtschaftlicher Hinsicht verbesserungsbedürftig. Im Übrigen sind die sehr aufwendigen Montage- und Demontagearbeiten mit einem nicht unerheblichen Unfallrisiko für die beteiligten Mitarbeiter verbunden. Auch hier besteht ein dringender Bedarf dieses Unfallrisiko deutlich zu senken.

Deshalb liegt der Erfindung das technische Problem zu Grunde, ein Verfahren anzugeben, mit dem ein einfaches und wenig aufwendiges Schildanfahren möglich ist und mit dem die vorstehend erläuterten Nachteile vermieden werden. Fernerhin liegt der Erfindung das technische Problem zu Grunde, eine entsprechende Vorrichtung zur Durchführung dieses Verfahrens anzugeben.

Zur Lösung des technischen Problems lehrt die Erfindung ein Verfahren zur Schildanfahrt für die Herstellung von Tunnelröhren mittels Schildvortrieb,
wobei eine Vortriebsmaschine durch eine Durchfahröffnung einer Anfahrwand vorgetrieben bzw. vorgeschoben wird,
wobei die Anfahrkräfte der Vortriebsmaschine während des Anfahrvorgangs in einen hinter der Vortriebsmaschine angeordnetem Druckring eingeleitet werden,
welcher Druckring über zugkraftübertragende Verbindungselemente an die Anfahrwand angeschlossen ist
und wobei der Druckring durch an den zugkraftübertragenden Verbindungselementen angeordnete Vorschubelemente vorgeschoben wird.

Zugkraftübertragende Verbindungselemente meint hier, dass die auf den Druckring ausgeübten Druckkräfte als Zugkräfte auf die Verbindungselemente einwirken und über die Verbindungselemente gleichsam in die Anfahrwand eingeleitet werden. Zweckmäßigerweise sind mehrere Verbindungselemente vorhanden, die über den Umfang des Druckringes verteilt angeordnet sind. Es liegt dabei im Rahmen der Erfindung, dass die Verbindungselemente nur über etwa 300° des Umfanges des Druckringes verteilt angeordnet sind, da normalerweise eine verbindungselementfreie Zone im unteren Bereich des Druckringes für die Schildwiege notwendig ist. Soweit nachfolgend also davon die Rede ist, dass die Verbindungselemente über den Umfang des Druckringes verteilt angeordnet sind, ist damit vorzugsweise die Ausführungsform mit einer Verteilung über ca. 300° des Umfanges gemeint.

Es liegt im Rahmen der Erfindung, dass als Verbindungselemente Zugstangen eingesetzt werden, die einerseits in der Anfahrwand fixiert sind und andererseits am Druckring fixiert sind. Dabei durchgreifen die Zugstangen zweckmäßigerweise entsprechende Fixierungsöffnungen im Druckring. Nach einer bewährten Ausführungsform sind die Zugstangen über den Umfang des Druckringes verteilt angeordnet. Vorzugsweise werden mindestens vier, bevorzugt mehr als vier Zugstangen eingesetzt. - Nach einer sehr bevorzugten Ausführungsform der Erfindung werden als Zugstangen Gewindestangen verwendet, die ein Außengewinde aufweisen. Die Gewindestangen durchgreifen die bereits genannten Fixierungsöffnungen am Druckring und werden bevorzugt mit Hilfe von auf die Gewindestangen aufgesetzten Muttern jeweils fixiert. Dabei ist zweckmäßigerweise jeweils auch eine Unterlegscheibe vorhanden. Nach oder beim Vorschieben des Druckringes in Anfahrrichtung bzw. Vortriebsrichtung können dann die Muttern auf dem Außengewinde der Gewindestangen entsprechend nachgespannt werden.

Gemäß einer ersten sehr bevorzugten Ausführungsform der Erfindung wird im Zuge eines Einschneidvorgangs das gesamte Aggregat aus der Vortriebsmaschine und dem Druckring vorgeschoben und zwar vorzugsweise ausschließlich unter Einwirkung von an den zugkraftübertragenden Verbindungselementen angeordneten Vorschubelementen. Einschneidvorgang meint den Vorschub bzw. das Einschneiden des Schneidrades der Vortriebsmaschine in das Erdreich hinter der Anfahrwand. Im Zuge eines Einschneidvorgangs meint insbesondere, dass das Schneidrad der Vortriebsmaschine zunächst vorgeschoben wird und danach wieder zurückgezogen wird und dass anschließend das Aggregat aus der Vortriebsmaschine und dem Druckring vorgeschoben wird. Wesentlich ist bei dieser ersten Ausführungsform, dass Vortriebsmaschine und Druckring gemeinsam vorgeschoben werden. Der Begriff Aggregat aus Vortriebsmaschine und Druckring umfasst insbesondere auch Abstützelemente, mit denen sich die Vortriebsmaschine am Druckring abstützt, beispielsweise zwischengeschaltete Vortriebspressen und/oder an den Druckring anfahrwandseitig anschließende Tübbings. Es liegt im Rahmen der Erfindung, dass der Abstand zwischen Vortriebsmaschine und Druckring beim gemeinsamen Vortrieb konstant bzw. im Wesentlichen konstant bleibt. Es findet bei dieser Ausführungsform der Erfindung vorzugsweise also keine relative Verschiebung zwischen Vortriebsmaschine und Druckring statt. Zweckmäßigerweise werden Vortriebsmaschine und Druckring durch eine innere Rückhängung so gekoppelt, dass stets Druckkontakt zwischen Vortriebsmaschine und Druckring besteht. Nach einer Ausführungsvariante sind zwischen Druckring und Vortriebsmaschine die folgenden Komponenten zwischengeschaltet: An den Druckring schließt anfahrwandseitig unmittelbar ein Blindtübbingring an und an den Blindtübbingring schließt ein Bauwerkstübbingring an und zwischen Bauwerkstübbingring und Vortriebsmaschine sind Vortriebspressen zwischengeschaltet. Die Vortriebspressen bewirken aber bei dieser Ausführungsvariante beim Anfahrvorgang keine relative Verschiebung zwischen Vortriebsmaschine und Druckring sondern dienen lediglich der Abstützung der Vortriebsmaschine am Druckring. Mit dem Begriff Blindtübbingring ist im Übrigen ein Tübbingring gemeint, der nicht im Bauwerk verbleibt, sondern nach den Montagearbeiten wieder entfernt wird. Dagegen meint Bauwerkstübbingring einen Tübbingring der langfristig im Bauwerk verbleibt und dort fixiert wird.

Es liegt im Rahmen der Erfindung, dass bei der ersten bevorzugten Ausführungsform der Erfindung zunächst ein Vorschub lediglich des Schneidrades um die Strecke x stattfindet und anschließend ein Zurückziehen des Schneidrades um die gleiche Strecke x erfolgt. Danach wird dann das Aggregat aus Vortriebsmaschine und Druckring um diese Strecke x vorgeschoben. Die Strecke x beträgt beispielsweise 300 mm. Wie oben bereits dargelegt erfolgt der Vorschub des Aggregates aus Vortriebsmaschine und Druckring vorzugsweise ausschließlich bzw. lediglich unter Einwirkung der an den zugkraftübertragenden Verbindungselementen angeordneten Vorschubelementen. Dabei liegt es auch im Rahmen der Erfindung, dass der Vorschub dieses Aggregates im Wesentlichen, d.h. in erster Linie unter Einwirkung dieser Vorschubelemente erfolgt.

Nach einer bevorzugten Variante der ersten Ausführungsform des erfindungsgemäßen Verfahrens werden zunächst alle Vorschubelemente aktiviert, so dass das Aggregat aus Vortriebsmaschine und Druckring vorgeschoben wird und anschließend werden an ersten zugkraftübertragenden Verbindungselementen angeordnete erste Vorschubelemente deaktiviert und danach wird an diesen ersten zugkraftübertragenden Verbindungselementen eine Nachspannung entsprechend dem Vorschub des Aggregates durchgeführt. Dann werden die ersten Vorschubelemente wieder aktiviert und anschließend werden an zweiten zugkraftübertragenden Elementen angeordnete zweite Vorschubelemente deaktiviert. Danach wird an diesen zweiten zugkraftübertragenden Verbindungselementen eine Nachspannung entsprechend dem Vorschub des Aggregates durchgeführt und anschließend werden auch die zweiten Vorschubelemente wieder aktiviert. Danach erfolgt zweckmäßigerweise ein erneuter Vorschub des Schneidrades und ein anschließendes Zurückziehen des Schneidrades und dann erneut ein Vorschub des Aggregates aus Vortriebsmaschine und Druckring mit allen Vorschubelementen und so weiter fort. Bei den Vorschubelementen handelt es sich vorzugsweise um Hohlkolbenpressen.

Bei der vorstehend erläuterten Variante der ersten Ausführungsform wird das Schneidrad zunächst beispielsweise um ca. 300 mm vorgeschoben und dann wird das Schneidrad um diese Strecke wieder zurückgezogen. Anschließend werden alle Hohlkolbenpressen auf den Gewindestangen aktiviert und alle Hohlkolbenpressen schieben das Aggregat aus Vortriebsmaschine und Druckring um die Strecke (300 mm) nach vorne. Dann wird die erste Gruppe von Hohlkolbenpressen deaktiviert bzw. entspannt und eingefahren. Dann erfolgt an den ersten Gewindestangen, auf denen diese ersten Hohlkolbenpressen angeordnet sind, eine Nachspannung, wobei Muttern auf diesen ersten Gewindestangen nachgezogen werden. Dann werden die ersten Hohlkolbenpressen wieder auf den entsprechenden Druck gefahren bzw. aktiviert. Während des vorstehend erläuterten Vorgangs halten die zweiten Hohlkolbenpressen das Aggregat aus Vortriebsmaschine und Druckring in seiner Position. Anschließend werden die zweiten Hohlkolbenpressen deaktiviert bzw. entspannt und eingefahren. An den zweiten Gewindestangen, auf denen diese zweiten Hohlkolbenpressen angeordnet sind, erfolgt jetzt eine Nachspannung durch Nachziehen von Muttern. Dann werden auch die zweiten Hohlkolbenpressen wieder aktiviert bzw. auf den entsprechenden Druck gebracht. Danach kann der nächste Vorschub um beispielsweise 300 mm erfolgen und so weiter fort.

Gemäß einer zweiten Varianten der ersten Ausführungsform wird das Schneidrad wiederum zunächst um eine Strecke x vorgeschoben und dann um die Strecke x zurückgezogen. Bei dieser zweiten Variante werden zunächst an ersten zugkraftübertragenden Verbindungselementen angeordnete erste Vorschubelemente aktiviert, so dass mit diesen aktivierten ersten Vorschubelementen das Aggregat aus Vortriebsmaschine und Druckring vorgeschoben wird, während an zweiten zugkraftübertragenden Verbindungselementen angeordnete zweite Vorschubelemente deaktiviert sind. Während oder nach dem Vorschub des Aggregates erfolgt an den zweiten zugkraftübertragenden Verbindungselementen eine Nachspannung entsprechend dem Vorschub des Aggregates. Danach werden die zweiten Vorschubelemente aktiviert, so dass sie den Druck des Aggregates aufnehmen können und die ersten Vorschubelemente werden deaktiviert. Anschließend erfolgt an den ersten zugkraftübertragenden Verbindungselementen eine Nachspannung entsprechend dem Vorschub des Aggregates. Es liegt im Rahmen der Erfindung, dass anschließend erneut ein Vorschub des Schneidrades sowie ein nachfolgender Rückzug des Schneidrades und ein daran anschließender Vorschub des Aggregates (wie vorstehend erläutert) erfolgt und so weiter fort.

Diese erste bevorzugte Ausführungsform des erfindungsgemäßen Verfahrens zeichnet sich durch eine einfach auszuführende kontinuierliche Verfahrensweise aus. Es ist darauf hinzuweisen, dass die beiden Gruppen von Vorschubelementen so ausgelegt sind, dass jede Gruppe von Vorschubelementen für sich in der Lage ist, die Anfahrkräfte bzw. den gesamten einwirkenden Druck (Stützdruck, Wasserdruck, Erddruck) aufzunehmen. Es liegt im Rahmen der Erfindung, dass sowohl die ersten als auch die zweiten Vorschubelemente über den Umfang des Druckringes verteilt angeordnet sind. Zweckmäßigerweise besteht eine Hälfte (50%) der Vorschubelemente aus den ersten Vorschubelementen und eine Hälfte (50%) aus den zweiten Vorschubelementen. Vorzugsweise sind insgesamt 15 bis 25 Vorschubelemente vorgesehen, beispielsweise insgesamt 20 Vorschubelemente. Dann gibt es bevorzugt 10 erste Vorschubelemente und 10 zweite Vorschubelemente. Die ersten und zweiten Vorschubelemente sind zweckmäßigerweise alternierend über den Umfang des Druckringes verteilt angeordnet. Es liegt im Rahmen der Erfindung, dass konstante Abstände bzw. im Wesentlichen konstante Abstände zwischen den Vorschubelementen vorgesehen sind. Wie oben bereits dargelegt, sind die Hohlkolbenpressen vorzugsweise über ca. 300° des Umfangs des Druckringes verteilt angeordnet.

Zweckmäßigerweise wird der Durchmesser des Korpus des Druckringes so gewählt, dass er dem mittleren Durchmesser der Vortriebsmaschine entspricht. Auf diese Weise wird sichergestellt, dass die Komponenten Vortriebsmaschine und Druckring gemeinsam auf der Schildwiege in der richtigen Position angeordnet sind und mit der Anfahrwand fluchten. Ein Abknicken oder Verdrehen der Gewindestangen wird durch diese Zwangsausrichtung, d.h. durch den exakten Sitz auf der Schildwiege ausgeschlossen.

Wie oben bereits ausgeführt sind die ersten und zweiten Vorschubelemente bevorzugt erste und zweite Hohlkolbenpressen, die jeweils auf den zugkraftübertragenden Verbindungselementen, vorzugsweise also auf den Gewindestangen angeordnet sind. Zweckmäßigerweise sind alle Pressen einer Pressengruppe (erste oder zweite Pressen) jeweils an ein einziges hydraulisches System angeschlossen.

Es liegt im Rahmen der Erfindung, dass die Nachspannung jeweils mit auf den zugkraftübertragenden Verbindungselementen verschiebbaren Nachspannelementen durchgeführt wird, an denen sich die Vorschubelemente in ihrem aktivierten Zustand abstützen können. Wie oben bereits dargelegt handelt es sich bei den zugkraftübertragenden Verbindungselementen vorzugsweise um Gewindestangen und zweckmäßigerweise sind die Nachspannelemente Muttern, die auf den Gewindestangen für die Nachspannung nachgeführt werden können.

Bei der ersten Ausführungsform der Erfindung sind vorzugsweise bereits zu Beginn des Anfahrvorgangs Tübbingringe zwischen Druckring und Vortriebsmaschine zwischengeschaltet. Zweckmäßigerweise schließt ein Blindtübbingring anfahrwandseitig unmittelbar angrenzend an den Druckring an und an diesen Blindtübbingring schließt wiederum ein Bauwerkstübbingring an. Die Vortriebsmaschine stützt sich vorzugsweise über Vortriebspressen an diesem Bauwerkstübbingring ab. Blindtübbingring und Bauwerkstübbingring werden bei dem Vorschub des Aggregates aus Druckring und Vortriebsmaschine stets mit vorgeschoben und zum Ende des Anfahrvorgangs wird der Bauwerkstübbingring als erster Bauwerkstübbingring des Tunnels eingebaut. Danach beginnt der Regelvortrieb. Nach Funktionslosigkeit kann die Anfahrvorrichtung, d.h. insbesondere der Druckring, die Gewindestangen und der Blindtübbingring demontiert werden. - Der Erfindung liegt die Erkenntnis zugrunde, dass mit der ersten Ausführungsform des erfindungsgemäßen Verfahrens ein einfacher kontinuierlicher Vorschub im Zuge des Anfahrvorgangs möglich ist. Zusätzliche aufwendige Montage- bzw. Demontagemaßnahmen sind nicht erforderlich und deshalb ist ein relativ zügiger Anfahrvorgang möglich.

Nachfolgend wird der Anfahrvorgang für die erste Ausführungsform anhand einer Ausführungsbeispiels näher erläutert: Nach Fertigstellung des Startschachtes wird eine Durchfahröffnung für die Vortriebsmaschine in der Anfahrwand bzw. Schlitzwand ausgebrochen und ein Betonschalrohr wird einbetoniert. Anschließend erfolgt die Montage einer Anfahrbrille in der Anfahrwand mit einer entsprechenden Dichtungskonstruktion. Dann wird die Schildwiege für die Vortriebsmaschine ausgerichtet und fixiert. Im Anschluss daran wird die Vortriebsmaschine auf die Schildwiege aufgebracht und dort montiert. Danach wird der vormontierte, mit den Hohlkolbenpressen versehene Druckring in den Startschacht abgelassen und auf der Schildwiege abgesetzt. Der Druckring ist dabei so ausgebildet, dass er im Bereich der Schildwiege Elemente besitzt, die ihn gegen ein Verrollen sichern. Mehrere Gewindestangen werden einerseits am Druckring fixiert und andererseits an der Anfahrwand, so dass Kraftschluss zwischen Druckring und Anfahrwand besteht. Die Gewindestangen durchgreifen dabei Fixierungsöffnungen des Druckringes und hinter den Fixierungsöffnungen ist jeweils eine Mutter mit Unterlegscheibe auf eine Gewindestange aufgebracht. Zwischen dem Druckring und Mutter mit Unterlegscheibe ist auf jeder Gewindestange eine Hohlkolbenpresse angeordnet.

Dann kann der Anfahrvorgang bzw. der Vortrieb beginnen. Zunächst wird die Vortriebsmaschine durch die Anfahrdichtung bis zum Ortsbrustkontakt vorgeschoben. Jetzt schneidet sich lediglich das Schneidrad der Vortriebsmaschine ein und wird um eine bestimmte Strecke vorwärts bewegt. Anschließend wird das Schneidrad um diese Strecke wieder zurückgefahren. Danach wird die Vortriebsmaschine und auch der Druckring mit Hilfe der Hohlkolbenpressen um diese Strecke vorgeschoben.

Gemäß einer zweiten Ausführungsform der Erfindung wird der Druckring zusätzlich zur Rückhängung über die zugkraftübertragenden Verbindungselemente beim Anfahrvorgang am Startschacht bzw. an einem Sohlversprung des Startschachtes abgestützt. Es liegt im Rahmen der Erfindung, dass der Druckring im Sohlbereich über Pass-Träger am Startschacht bzw. an einem Sohlversprung des Startschachtes abgestützt wird. Zweckmäßigerweise erfolgt bei der zweiten Ausführungsform der Erfindung ein Vorschub des Druckringes außer mit den Vorschubelementen zusätzlich mit zumindest einer zwischen Druckring und Sohlversprung angeordneten Presse.

Eine Ausführungsvariante der zweiten Ausführungsform der Erfindung ist dadurch gekennzeichnet, dass zwischen Vortriebsmaschine und Druckring Vortriebspressen vorgesehen sind und dass durch Betätigung der Vortriebspressen ein Vorschub der Vortriebsmaschine relativ zum Druckring erfolgt und dass anschließend der Druckring in Vortriebsrichtung nachgeführt wird. Es kann hier also zunächst lediglich ein Vortrieb der Vortriebsmaschine mit dem Schneidrad erfolgen und erst daraufhin wird der Druckring in Vortriebsrichtung nachgeführt.

Die Vortriebsmaschine stützt sich beim Anfahrvorgang über Vortriebspressen am Druckring ab. Dabei können am Druckring Trägerelemente montiert sein, die den Abstand zwischen hinterem Ende der Vortriebspressen und Ende des Schildmantels der Vortriebsmaschine überbrücken und an denen sich die Vortriebspressen jeweils abstützen. Zweckmäßigerweise sind zusätzliche Trägerelemente sowohl im Firstbereich des Druckringes als auch im Sohlbereich des Druckringes vorhanden. Statt zusätzlichen Trägerelementen können beispielsweise auch zusätzliche Teleskoppressen eingesetzt werden.

Wie oben bereits dargelegt, kann im Rahmen der zweiten Ausführungsform der Erfindung der Druckring im Sohlbereich über Pass-Träger bzw. Trägerstücke am Startschacht bzw. an einem Sohlversprung des Startschachtes abgestützt werden. Dazu werden die Pass-Träger bzw. Trägerstücke zwischen Druckring und Sohlversprung zwischengeschaltet, so dass zweckmäßigerweise ein Kraftschluss des Druckringes zum Sohlversprung verwirklicht ist. Auf den Druckring im Sohlbereich einwirkende Druckkräfte werden durch die Pass-Träger in den Sohlversprung des Startschachtes eingeleitet. Die im Ulmenbereich und Firstbereich auf den Druckring einwirkenden Druckkräfte werden dagegen in erster Linie über die zugkraftübertragenden Verbindungselemente in die Anfahrwand abgeleitet.

Bei der zweiten Ausführungsform der Erfindung wird der Druckring bei einem Vortrieb oder nach einem Vortrieb der Vortriebsmaschine in Richtung Vortriebsmaschine bzw. in Richtung des Vortriebs mitgeschoben bzw. nachgeschoben. Es gibt hier zwei bevorzugte Varianten des erfindungsgemäßen Verfahrens. Bei einer Variante erfolgt zuerst lediglich ein Schneiden des Schneidrades der Vortriebsmaschine und zunächst wird nur das Schneidrad um eine bestimmte Strecke (beispielsweise 250 mm) vorgeschoben. Im Anschluss daran erfolgt dann das gemeinsame Vorschieben der Vortriebsmaschine und des Druckringes um die genannte Strecke (also beispielsweise 250 mm). Bei einer anderen Verfahrensvariante wird zunächst die gesamte Vortriebsmaschine mit Schneidrad um eine bestimmte Strecke vorgeschoben. Im Anschluss daran wird dann lediglich der Druckring um diese Strecke nachgeschoben. Wenn der Druckring in Vortriebsrichtung verschoben wird, erfolgt zweckmäßigerweise ein Einfügen weiterer Pass-Träger bzw. Pass-Trägerstücke zwischen Druckring und Sohlversprung des Startschachtes, so dass weiterhin ein Kraftschluss des Druckringes zum Sohlversprung gewährleistet ist.

Auch bei der zweiten Ausführungsform der Erfindung wird der Druckring zweckmäßigerweise auf Gewindestangen nachgeschoben, die Fixierungsöffnungen im Druckring durchgreifen. Nach besonders bevorzugter Ausführungsform der Erfindung erfolgt auch hier das Nachschieben des Druckringes mit Hilfe von auf den Zugstangen bzw. auf den Gewindestangen angeordneten Pressen. Wie bei der ersten Ausführungsform handelt es sich zweckmäßigerweise um Hohlkolbenpressen, die jeweils auf einer Gewindestange zwischen Druckring und Mutter mit zwischengeschalteter Unterlegscheibe angeordnet sind.

Es liegt weiterhin im Rahmen der Erfindung, dass bei der zweiten Ausführungsform das Nachschieben des Druckringes durch zumindest eine zwischen Druckring und Sohlversprung angeordnete Presse bzw. Vortriebspresse unterstützt wird. Bei einer Variante sind zwei Vortriebspressen im Sohlbereich zwischen Sohlversprung und Druckring vorgesehen. Besonders bevorzugt ist es bei der zweiten Ausführungsform der Erfindung, dass ein Nachschieben des Druckringes sowohl mit Hilfe von auf den Gewindestangen angeordneten Hohlkolbenpressen als auch mit Hilfe von im Sohlbereich angeordneten Vortriebspressen durchgeführt wird. Dabei können alle Pressen synchron über ein Hydraulikaggregat betrieben bzw. angesteuert werden. Bei der zweiten Ausführungsform werden zweckmäßigerweise alle auf den Gewindestangen angeordneten Hohlkolbenpressen gemeinsam aktiviert.

Nachfolgend wird der Anfahrvorgang für die zweite Ausführungsform anhand eines Ausführungsbeispiels näher erläutert: Nach Fertigstellung des Startschachtes wird eine Durchfahröffnung für die Vortriebsmaschine in der Anfahrwand bzw. Schlitzwand ausgebrochen und ein Betonschalrohr einbetoniert. Anschließend erfolgt die Montage einer Anfahrbrille in der Anfahrwand mit einer entsprechenden Dichtungskonstruktion. Dann wird die Schildwiege für die Vortriebsmaschine ausgerichtet und fixiert. Im Anschluss daran wird die Vortriebsmaschine auf die Schildwiege aufgebracht bzw. dort montiert und in die Anfahrbrille geschoben. Danach wird der vormontierte Druckring in den Startschacht abgelassen und auf der Schildwiege abgesetzt. Der Druckring ist dabei so ausgebildet, dass er im Bereich der Schildwiege Elemente besitzt, die ihn gegen ein Verrollen sichern. Dann werden Pass-Träger zwischen Druckring und Sohlversprung des Startschachtes angeordnet, so dass ein Kraftschluss des Druckringes zum Sohlversprung resultiert. Außerdem werden im Sohlbereich zwei Vortriebspressen für das spätere Vorschieben des Druckringes in Vortriebsrichtung eingebaut. Mehrere Gewindestangen werden einerseits am Druckring fixiert und andererseits an der Anfahrwand, so dass Kraftschluss zwischen Druckring und Anfahrwand besteht. Die Gewindestangen durchgreifen dabei Fixierungsöffnungen des Druckringes und hinter den Fixierungsöffnungen ist jeweils eine Mutter-mit Unterlegplatte auf eine Gewindestange aufgebracht. Zwischen dem Druckring und Mutter mit Unterlegplatte ist auf jeder Gewindestange eine Hohlkolbenpresse angeordnet. Im Übrigen sind Vortriebspressen vorgesehen, mit denen sich die Vortriebsmaschine am Druckring bzw. an entsprechenden Trägerelementen des Druckringes abstützt.

Dann kann der Anfahrvorgang bzw. der Vortrieb beginnen. Zunächst wird die Vortriebsmaschine bis zum Ortsbrustkontakt vorgeschoben. Nunmehr gibt es zwei Möglichkeiten: Gemäß der ersten Möglichkeit schneidet sich lediglich das Schneidrad der Vortriebsmaschine ein und wird um eine bestimmte Strecke vorwärts bewegt. Anschließend wird das Schneidrad wieder zurückgefahren. Danach wird die Vortriebsmaschine und auch der Druckring mit Hilfe der Hohlkolbenpressen und mit Hilfe der Vortriebspressen im Sohlbereich um die entsprechende Strecke vorgeschoben. Gemäß einer zweiten Möglichkeit wird zunächst die gesamte Vortriebsmaschine mit Schneidrad über die am Druckring abgestützten Vortriebspressen vorgetrieben. Erst danach wird der Druckring mit Hilfe der Hohlkolbenpressen und der im Sohlbereich angeordneten Vortriebspressen nachgeschoben.

Der vorstehend beschriebene Vortriebszyklus wird mehrfach wiederholt, bis sich der Druckring in einer bestimmten bzw. vorab berechneten Position befindet, in der er einen bestimmten Abstand zur Anfahrbrille hat. Dann wird vorzugsweise ein Blindtübbingring unmittelbar angrenzend an den Druckring anfahrwandseitig eingebaut und anschließend wird der erste Bauwerkstübbingring eingebaut. Die Vortriebsmaschine wird dann in Verpress-Stellung gefahren und es findet ein Verpressen bzw. eine Vermörtelung der Anfahrbrille statt. Der Anfahrvorgang ist beendet und danach kann der Regelvortrieb stattfinden. Nach Funktionslosigkeit kann die Anfahrvorrichtung, d.h. insbesondere Druckring, Gewindestangen, Pass-Träger und Blindtübbingring demontiert werden.

Gegenstand der Erfindung ist weiterhin eine Vorrichtung zur Schildanfahrt für die Herstellung von Tunnelröhren mittels Schildvortrieb, wobei eine Vortriebsmaschine für den Vortrieb durch eine Durchfahröffnung einer Anfahrwand vorgesehen ist, wobei fernerhin ein Druckring vorgesehen ist, in den die Anfahrkräfte der Vortriebsmaschine während des Anfahrvorgangs eingeleitet werden, wobei dieser Druckring über zugkraftübertragende Verbindungselemente an die Anfahrwand angeschlossen ist und wobei der Druckring durch an zugkraftübertragenden Verbindungselementen angeordnete Vorschubelemente vorgeschoben wird.

Der Erfindung liegt die Erkenntnis zu Grunde, dass mit dem erfindungsgemäßen Verfahren bzw. mit der erfindungsgemäßen Vorrichtung sowohl ein sehr vereinfachter als auch ein sehr präziser und funktionssicherer Anfahrvorgang verwirklicht werden kann. Der erhebliche Aufwand, der bei den aus der Praxis bekannten Maßnahmen erforderlich ist, kann vermieden werden und auf eine aufwendige Stahlkonstruktion und auf den Einbau mehrerer Blindtübbingringe kann verzichtet werden. Insoweit zeichnet sich die Erfindung im Vergleich zu den aus der Praxis bekannten Maßnahmen durch eine erhebliche Kosteneinsparung und somit durch beträchtliche wirtschaftliche Vorteile aus. Gegenüber den bekannten Maßnahmen können sowohl weniger Material als auch weniger Arbeitskräfte eingesetzt werden. Durch die Reduzierung der Montage- und Demontagearbeiten auf einen Bruchteil der bei den bekannten Maßnahmen erforderlichen Arbeiten wird auch das Unfallrisiko deutlich reduziert.

Nachfolgend wird die Erfindung anhand einer lediglich ein Ausführungsbeispiel darstellenden Zeichnung näher erläutert. Es zeigen in schematischer Darstellung:
- Fig. 1: eine perspektivische Darstellung einer ersten Ausführungsform der erfindungsgemäßen Vorrichtung,
- Fig. 2: eine Seitenansicht des Gegenstandes gemäß Fig. 1 in einer ersten Funktionsstellung,
- Fig. 3: den Gegenstand nach Fig. 2 in einer zweiten Funktionsstellung,
- Fig. 4: ausschnittsweise den Gegenstand nach Fig. 2 in einer dritten Funktionsstellung,
- Fig. 5: den Gegenstand gemäß Fig. 4 in einer vierten Funktionsstellung,
- Fig. 6: eine Seitenansicht des Gegenstandes nach Fig. 2 in einer fünften Funktionsstellung,
- Fig. 7a: eine perspektivische Darstellung einer zweiten Ausführungsform der erfindungsgemäßen Vorrichtung,
- Fig. 7b: den Gegenstand nach Fig. 7a in einer zweiten Funktionsstellung,
- Fig. 8: eine Seitenansicht der Vorrichtung nach den Fig. 7a, 7b im Schnitt,
- Fig. 9: eine Draufsicht auf den Gegenstand gemäß Fig. 8 aus Richtung des Pfeiles A und
- Fig. 10: den Gegenstand nach Fig. 7a und 7b in einer fortgeschrittenen Funktionsstellung.

Die Figuren zeigen eine Vorrichtung zur Durchführung eines Verfahrens zur Schildanfahrt für die Herstellung von Tunnelröhren mittels Schildvortrieb. Die Vorrichtung weist eine Vortriebsmaschine 1 auf, die durch eine Durchfahröffnung 2 in der Anfahrwand 3 vorgetrieben wird. Die Anfahrkräfte der Vor triebsmaschine 1, die während des Anfahrvorgangs auftreten, werden in einen Druckring 4 eingeleitet, der hinter der Vortriebsmaschine 1 angeordnet ist. Erfindungsgemäß ist der Druckring 4 über zugkraftübertragende Verbindungselemente an die Anfahrwand 3 angeschlossen. Als zugkraftübertragende Verbindungselemente werden vorzugsweise Zugstangen eingesetzt, die als Gewindestangen 7 mit Außengewinde ausgebildet sind. Die Gewindestangen 7 sind einerseits an der Anfahrwand 3 fixiert und andererseits an dem Druckring 4 fixiert. Sie stellen einen Kraftschluss zwischen Druckring 4 und Anfahrwand 3 sicher. Wenn auf den Druckring 4 Druckkräfte einwirken, werden entsprechende Zugkräfte auf die Gewindestangen 7 übertragen, die in die Anfahrwand 3 abgeleitet werden.

Die Gewindestangen 7 durchgreifen zweckmäßigerweise Fixierungsöffnungen 8 des Druckringes 4. In den Figuren ist erkennbar, dass mehrere Gewindestangen 7 über den Umfang des Druckringes 4 verteilt angeordnet sind. Die Gewindestangen 7 werden mit Hilfe von Muttern 11 und Unterlegscheiben 12 jeweils fixiert. Im Ausführungsbeispiel nach den Figuren ist zwischen dem Druckring 4 und einer Mutter 11 mit Unterlegscheibe 12 jeweils eine Hohlkolbenpresse 13 angeordnet.

In den Fig. 1 bis 6 wird eine Vorrichtung zur Durchführung einer ersten sehr bevorzugten Ausführungsform des erfindungsgemäßen Verfahrens dargestellt. Bei dieser ersten Ausführungsform wird im Zuge eines Einschneidvorgangs das Aggregat aus der gesamten Vortriebsmaschine 1 und dem Druckring 4 vorgeschoben und zwar lediglich unter Einwirkung der an den Gewindestangen 7 angeordneten Hohlkolbenpressen 13. Zu dem während des Anfahrvorgangs vorzuschiebenden Aggregat gehört auch ein an den Druckring 4 angrenzender Blindtübbing 15 sowie ein an diesen Blindtübbing 15 angrenzender Bauwerkstübbing 16. Die Vortriebsmaschine 1 stützt sich über Vortriebspressen 5 an dem Bauwerkstübbing 16 ab. Auch diese Vortriebspressen 5 gehören zu dem gemeinsam vorzuschiebenden Aggregat. Während des Anfahrvorgangs bleibt der Abstand zwischen der Vortriebsmaschine 1 und dem Druckring 4 stets konstant bzw. im Wesentlichen konstant. D.h. die Vortriebspressen 5 bewirken beim Anfahrvorgang keine Abstandsveränderung zwischen Vortriebsmaschine 1 und Druckring 4.

Wie weiter oben bereits erläutert, wird nach einer Variante der ersten Ausführungsform (die in Patentanspruch 6 beansprucht wird) das Aggregat aus der Vortriebsmaschine 1 und dem Druckring 4 jeweils mit allen Hohlkolbenpressen 13 vorgeschoben. Die Fig. 2 bis 6 verdeutlichen dagegen die einzelnen Verfahrensschritte einer weiteren Variante der ersten Ausführungsform (die in Patentanspruch 7 beansprucht wird). In den Fig. 2 bis 6 sind die verschiedenen Funktionsstellungen der entsprechenden erfindungsgemäßen Vorrichtung gezeigt. Vorzugsweise und im Ausführungsbeispiel wird zunächst lediglich das Schneidrad 21 der Vortriebsmaschine 1 um eine Strecke x in das Erdreich vorgetrieben. Das ist in Fig. 2 strichpunktiert dargestellt. Anschließend wird das Schneidrad 21 um diese Strecke x wieder zurückgefahren. Daraufhin wird das gesamte Aggregat aus der Vortriebsmaschine 1 und dem Druckring 4 um diese Strecke x vorgeschoben (Fig. 3).

Für den Vorschub des Aggregates sind bei dieser Variante der ersten Ausführungsform des erfindungsgemäßen Verfahrens zwei Gruppen von Hohlkolbenpressen 13 vorgesehen, nämlich erste Hohlkolbenpressen 13.1 und zweite Hohlkolbenpressen 13.2, die jeweils über den Umfang des Druckringes 4 verteilt angeordnet sind. Diese Verteilung erfolgt zweckmäßigerweise alternierend, so dass jede zweite Hohlkolbenpresse 13 der ersten Gruppe von Hohlkolbenpressen 13.1 angehört. Wie aus der Fig. 3 erkennbar ist, werden zunächst lediglich die ersten Hohlkolbenpressen 13.1 aktiviert und mit diesen ersten Hohlkolbenpressen 13.1 wird das Aggregat aus Vortriebsmaschine 1 und Druckring 4 um die Strecke x vorgeschoben. Dazu fahren die ersten Hohlkolbenpressen 13.1 aus und stützen sich dabei an den jeweils zugeordneten Muttern 11 auf den Gewindestangen 7 ab. Die zweiten Hohlkolbenpressen 13.2 sind zu diesem Zeitpunkt noch nicht aktiviert. Wie sich aus einer vergleichenden Betrachtung der Fig. 3 und 4 ergibt werden anschließend die Muttern 11, die den zweiten Hohlkolbenpressen 13.2 zugeordnet sind, auf den Gewindestangen 7 nachgespannt, was in Fig. 3 durch einen Pfeil angedeutet wurde. Fig. 4 zeigt den nachgespannten Zustand dieser Muttern 11. Anschließend werden die zweiten Hohlkolbenpressen 13.2 aktiviert bzw. unter Druck gesetzt und die ersten Hohlkolbenpressen 13.1 werden deaktiviert bzw. eingefahren. Danach können auch die den ersten Hohlkolbenpressen 13.1 zugeordneten Muttern 11 auf den Gewindestangen 7 nachgespannt werden. In der Fig. 4 ist die Ausgangsposition einer Mutter 11, die der ersten Hohlkolbenpresse 13.1 zugeordnet ist, strichpunktiert dargestellt und die anschließend nachgespannte Position ausgezogen dargestellt. Danach kann das Schneidrad 21 erneut um eine Strecke x vorgeschoben und wieder zurückgeführt werden. Anschließend wird das Aggregat aus Vortriebsmaschine 1 und Druckring 4 vorgeschoben, indem nunmehr die zweiten Hohlkolbenpressen 13.2 entsprechend aktiviert werden, während die ersten Hohlkolbenpressen 13.1 deaktiviert bzw. eingefahren bleiben. Auf diese Weise kann der Vortrieb während des Anfahrvorgangs kontinuierlich fortgeführt werden. Es findet also stets ein Lastwechsel zwischen den ersten Hohlkolbenpressen 13.1 und den zweiten Hohlkolbenpressen 13.2 statt. Auf diese Weise kann eine sehr effektive Lastverteilung bzw. Kraftverteilung erreicht werden und der Anfahrvorgang kann kontinuierlich auf einfache Weise und insbesondere ohne mechanische Zwänge durchgeführt werden.

Fig. 6 zeigt eine fortgeschrittene Position der Vorrichtung nach Beendigung des Anfahrvorgangs. Hier wurde der dem Aggregat angehörende Bauwerkstübbing 16 bereits in seine Endposition eingebaut und daran anschließend wurden weitere Bauwerkstübbinge 16 im Zuge des normalen Vortriebs bzw. Regelvortriebs eingebaut. Beim Regelvortrieb kann sich, wie in Fig. 6 dargestellt die Vortriebsmaschine 1 über die Vortriebspressen 5 an den eingebauten Bauwerkstübbings 16 abstützen. Nach Funktionslosigkeit können dann die Anfahrelemente, insbesondere Druckring 4, Gewindestangen 7 und Blindtübbingring 15 demontiert werden.

Die Fig. 7 bis 10 stellen eine zweite Ausführungsform einer Vorrichtung zur Durchführung des erfindungsgemäßen Verfahrens dar. Bei dieser Ausführungsform stützt sich die Vortriebsmaschine 1 beim Anfahrvorgang über Trägereleemente 6 an dem Druckring 4 ab. Zweckmäßigerweise sind mehrere Vortriebspressen 5 über den Umfang des Druckringes 4 verteilt. Im Ausführungsbeispiel sind an dem Druckring 4 die Trägerelemente 6 montiert, die in Richtung Vortriebsmaschine 1 orientiert sind und an denen sich die Vortriebspressen 5 abstützen. Auch bei dieser Ausführungsform sind wiederum die Gewindestangen 7 vorgesehen, über die der Druckring 4 an die Anfahrwand 3 angeschlossen ist.

Zweckmäßigerweise und im Ausführungsbeispiel ist der Druckring 4 bei dieser zweiten Ausführungsform fernerhin im Sohlbereich über Pass-Träger 20 (Fig. 9) am Sohlversprung 10 des Startschachtes abgestützt. Bei späterem Vorschieben des Druckringes 4 werden zweckmäßigerweise weitere Pass-Träger 20 nachgebaut, so dass stets Kraftschluss zwischen Druckring 4 und Sohlversprung 10 gewährleistet ist. Im Sohlbereich werden auf den Druckring 4 einwirkende Druckkräfte durch die Pass-Träger 20 in den Sohlversprung 10 des Startschachtes eingeleitet. - Im Sohlbereich sind zwischen Druckring 4 und Sohlversprung 10 im Übrigen Sohltübbings 9 angeordnet, die als Fahrebene dienen.

Auch bei dieser zweiten Ausführungsform des erfindungsgemäßen Verfahrens kann der Druckring 4 durch Betätigung der Hohlkolbenpressen 13 in Vortriebsrichtung vorgeschoben werden. Durch anschließendes Einfahren der Hohlkolbenpressen und Nachführen der Muttern 11 wird der Druckring 4 dann in seiner neuen Position fixiert. Fig. 1 zeigt den Druckring 4 in einer ersten Funktionsstellung und Fig. 1 zeigt den Druckring in einer vorgeschobenen zweiten Funktionsstellung, in der die Muttern 11 auf den Gewindestangen 7 entsprechend dem Vorschub des Druckringes 4 nachgeführt wurden. - Aufgrund der Ausgestaltung der zweiten Ausführungsform der erfindungsgemäßen Vorrichtung und aufgrund der hier vorgesehenen Abstützungsmaßnahmen des Druckringes 4, werden bei der zweiten Ausführungsform zweckmäßigerweise alle Hohlkolbenpressen 13 gemeinsam aktiviert bzw. deaktiviert, d.h., es wird hier nur mit einer Gruppe von Hohlkolbenpressen 13 gearbeitet.

Im Ausführungsbeispiel erfolgt das Nachschieben des Druckringes 4 auch mit Hilfe von zwei Vortriebspressen 14, die im Sohlbereich des Druckringes 4 zwischen Druckring 4 und Sohlversprung 10 angeordnet sind. Eine dieser Vortriebspressen 14 ist in der Fig. 8 erkennbar.

Wenn bei der zweiten Ausführungsform nach wiederholtem Vortrieb der Vortriebsmaschine 1 bzw. des Druckringes 4 ein bestimmter Abstand des Druckringes 4 zur Anfahrwand 3 erreicht ist und der Druckring 4 nicht weiter vorgeschoben werden kann, wird zweckmäßigerweise zwischen Anfahrwand 3 und Druckring 4 direkt benachbart zum Druckring 4 ein Blindtübbingring 15 eingebaut. Fernerhin wird anschließend an den Blindtübbingring 15 ein Bauwerkstübbingring 16 eingebaut. Diese Funktionsstellung mit eingebautem Blindtübbingring 15 und Bauwerkstübbingring 16 ist in der Fig. 10 dargestellt. Dann erfolgt eine Fixierung des Bauwerkstübbingringes 16 in der Anfahrwand 3 und der Regelvortrieb kann beginnen. Nach Funktionslosigkeit werden die Anfahrelemente, insbesondere Druckring 4, Gewindestangen 7 und Blindtübbingring 15 demontiert.

Es ist noch darauf hinzuweisen, dass in der Fig. 9 eine besondere Ausführungsform des Druckringes 4 dargestellt ist, bei der der Druckring 4 seitliche Erweiterungen 18 aufweist. Die Gewindestangen 7 sind hier durch diese seitlichen Erweiterungen 18 geführt und im Übrigen an Vertikalträgern 19 an der Anfahrwand 3 bzw. vor der Anfahrwand 3 fixiert. Die Erweiterungen 18 bedingen den Vorteil, dass keine Neigung der Gewindestangen 7 vorhanden ist. Bei Anschluss der Gewindestangen 7 im Kreisringbereich des Druckringes 4 weisen die neben der Anfahrbrilie 17 an der Anfahrwand befestigten Gewindestangen 7 aufgrund des vorgegebenen Kreisdurchmessers des Druckringes nämlich in der Regel eine Neigung auf. Mit anderen Worten hat ein durch die Befestigungspunkte an der Anfahrwand 3 gezogener Kreis normalerweise einen größeren Radius als ein durch die Befestigungspunkte am Druckring 4 gezogener Kreis. Die Gewindestangen 7 bilden dann also gleichsam einen Konus, der sich von der Anfahrwand 3 zum Druckring hin verjüngt. Diese Neigung der Gewindestangen 7 kann mit Hilfe der seitlichen Erweiterungen 18 am Druckring 4 vorteilhaft vermieden werden.

Nach einer anderen nicht dargestellten Ausführungsform wird der Druckring 4 statt mit den Gewindestangen 7 mit Hilfe von Stahlprofilen an der Anfahrwand 3 befestigt. Vorzugsweise sind dabei lediglich zwei Stahlprofile im Firstbereich des Druckringes 4 montiert, die an der Anfahrwand 3 befestigt sind. Die Stahlprofile bestehen bei dieser Ausführungsform zweckmäßigerweise aus mehreren Teilsegmenten, deren Länge jeweils einer Vortriebsstrecke entspricht. Bei jedem Vortrieb werden diese Stahlprofile um eines der Teilsegmente gekürzt.

## Patentansprüche

1. Verfahren zur Schildanfahrt für die Herstellung von Tunnelröhren mittels Schildvortrieb,
wobei eine Vortriebsmaschine (1) durch eine Durchfahröffnung (2) einer Anfahrwand (3) vorgetrieben wird,
wobei die Anfahrkräfte der Vortriebsmaschine (1) während des Anfahrvorgangs in einen hinter der Vortriebsmaschine (1) angeordneten Druckring (4) eingeleitet werden,
welcher Druckring (4) über zugkraftübertragende Verbindungselemente an die Anfahrwand (3) angeschlossen ist
und wobei der Druckring (4) durch an den zugkraftübertragenden Verbindungselemente angeordnete Vorschubelemente vorgeschoben wird.

2. Verfahren nach Anspruch 1, wobei die Vortriebsmaschine (1) beim Anfahrvorgang am Druckring (4) abgestützt wird.

3. Verfahren nach einem der Ansprüche 1 oder 2, wobei als Verbindungselemente Zugstangen eingesetzt werden.

4. Verfahren nach Anspruch 3, wobei als Zugstangen Gewindestangen (7) verwendet werden.

5. Verfahren nach einem der Ansprüche 1 bis 4, wobei im Zuge eines Einschneidvorgangs das Aggregat aus der Vortriebsmaschine (1) und dem Druckring (4) vorgeschoben wird und zwar unter Einwirkung von an den zugkraftübertragenden Verbindungselementen angeordneten Vorschubelementen.

6. Verfahren nach Anspruch 5, wobei zunächst alle Vorschubelemente aktiviert werden, so dass das Aggregat aus Vortriebsmaschine (1) und Druckring (4) vorgeschoben wird, wobei anschließend an ersten zugkraftübertragenden Verbindungselementen angeordnete erste Vorschubelemente deaktiviert werden und danach an diesen ersten zugkraftübertragenden Verbindungselementen eine Nachspannung entsprechend dem Vorschub des Aggregates durchgeführt wird und wobei dann die ersten Vorschubelemente wieder aktiviert werden, wobei anschließend an zweiten zugkraftübertragenden Verbindungselementen angeordnete zweite Vorschubelemente deaktiviert werden, danach an diesen zweiten zugkraftübertragenden Verbindungselementen eine Nachspannung entsprechend dem Vorschub des Aggregates durchgeführt wird und anschließend die zweiten Vorschubelemente wieder aktiviert werden.

7. Verfahren nach Anspruch 5, wobei zunächst an ersten zugkraftübertragenden Verbindungselementen angeordnete erste Vorschubelemente aktiviert werden, so dass das Aggregat aus Vortriebsmaschine (1) und Druckring (4) vorgeschoben wird, wobei an zweiten zugkraftübertragenden Verbindungselementen eine Nachspannung entsprechend dem Vorschub des Aggregates erfolgt, wobei danach die zweiten Vorschubelemente aktiviert werden und die ersten Vorschubelemente deaktiviert werden und wobei anschließend an den ersten zugkraftübertragenden Verbindungselementen eine Nachspannung entsprechend dem Vorschub des Aggregates erfolgt.

8. Verfahren nach einem der Ansprüche 6 oder 7, wobei sowohl die ersten als auch die zweiten Vorschubelemente über den Umfang des Druckringes (4) verteilt angeordnet sind.

9. Verfahren nach einem der Ansprüche 1 bis 8, wobei die Vorschubelemente Hohlkolbenpressen (13) sind, die jeweils auf den zugkraftübertragenden Verbindungselementen, vorzugsweise auf den Gewindestangen (7) angeordnet sind.

10. Verfahren nach einem der Ansprüche 6 bis 9, wobei die Nachspannung jeweils mit auf den zugkraftübertragenden Verbindungselementen verschiebbaren Nachspannelementen durchgeführt wird, an denen sich die Vorschubelemente im aktivierten Zustand abstützen können.

11. Verfahren nach einem der Ansprüche 1 bis 4, wobei der Druckring (4) beim Anfahrvorgang zusätzlich zu der Rückhängung über die zugkraftübertragenden Verbindungselemente am Startschacht bzw. an einem Sohlversprung (10) des Startschachtes abgestützt wird.

12. Verfahren nach Anspruch 11, wobei der Druckring (4) im Sohlbereich über Pass-Träger (20) am Startschacht bzw. an einem Sohlversprung (10) des Startschachtes abgestützt wird.

13. Verfahren nach einem der Ansprüche 11 oder 12, wobei ein Vorschub des Druckringes (4) mit zumindest einer zwischen Druckring (4) und Sohlversprung (10) angeordneten Presse erfolgt.

14. Verfahren nach einem der Ansprüche 1 bis 4 oder 11 bis 13, wobei zwischen Vortriebsmaschine (1) und Druckring (4) Vortriebspressen (5) vorgesehen sind und wobei durch Betätigung der Vortriebspressen (5) ein Vorschub der Vortriebsmaschine (1) erfolgt und wobei anschließend der Druckring (4) in Vortriebsrichtung nachgeführt wird.

15. Verfahren nach einem der Ansprüche 11 bis 14, wobei nach einem Vortrieb der Vortriebsmaschine (1) und Druckring (4) ein Blindtübbingring (15) unmittelbar angrenzend an den Druckring (4) anfahrwandseitig eingebaut wird und wobei neben dem Blindtübbingring (15) ein Bauwerkstübbingring (16) eingebaut wird.

16. Vorrichtung zur Schildanfahrt für die Herstellung von Tunnelröhren mittels Schildvortrieb,
wobei eine Vortriebsmaschine (1) für den Vortrieb durch eine Durchfahröffnung (2) einer Anfahrwand (3) vorgesehen ist,
wobei ein Druckring (4) vorgesehen ist, in den die Anfahrkräfte der Vortriebsmaschine (1) während des Anfahrvorgangs eingeleitet werden,
wobei der Druckring (4) über zugkraftübertragende Verbindungselemente an die Anfahrwand (3) angeschlossen ist
und wobei der Druckring (4) durch an den zugkraftübertragenden Verbindungselementen angeordnete Vorschubelemente vorgeschoben wird.

## Claims

1. Method for shield approach for the manufacture of tunnel tubes by means of shield driving,
whereby a tunnel boring machine (1) is advanced through a transit opening (2) of a driving wall (3),
whereby the tractive forces of the tunnel boring machine (1) during the heading are initiated in a thrust ring (4) arranged behind the tunnel boring machine (1),
of which the thrust ring (4) is connected to the driving wall (3) via tractive force transferring connecting elements
and whereby the thrust ring (4) is advanced by means of advancing elements arranged on the tractive force transferring connecting elements.

2. Method according to Claim 1, wherein the tunnel boring machine (1) is supported on the thrust ring (4) during the heading.

3. Method according to one of Claims 1 or 2, wherein tie rods are used as connecting elements.

4. Method according to Claim 3, wherein threaded rods (7) are used as tie rods.

5. Method according to one of Claims 1 to 4, wherein the unit of the tunnel boring machine (1) and the thrust ring (4) is advanced in the course of a cutting process and in fact by the effect of the advancing elements arranged on the tractive force transferring connecting elements.

6. Method according to Claim 5, wherein all advancing elements are initially activated so that the unit of the tunnel boring machine (1) and thrust ring (4) is advanced whereby afterwards primary driving elements arranged on primary tractive force transferring connecting elements are deactivated and afterwards these primary tractive force transferring elements are tensioned according to the advancement of the unit and whereby the primary advancing elements are activated again whereby secondary advancing elements arranged on secondary tractive force transferring elements are deactivated afterwards, then these secondary tractive force transferring elements are tensioned according to the advancement of the unit and the secondary advancing elements are activated again afterwards.

7. Method according to Claim 5, wherein primary advancing elements arranged on primary tractive force transferring connecting elements are initially activated so that the unit comprising tunnel boring machine (1) and thrust ring (4) is advanced whereby secondary tractive force transferring connecting elements are tensioned according to the advancement of the unit whereby the secondary advancing elements are activated afterwards and the primary advancing elements are deactivated and whereby the primary tractive force transferring connecting elements are tensioned afterwards according to the advancement of the unit.

8. Method according to one of Claims 6 or 7 wherein both the primary as well as the secondary advancing elements are arranged distributed over the circumference of the thrust ring (4).

9. Method according to one of Claims 1 to 8, wherein the advancing elements are hollow piston jacks (13) which are each arranged on the tractive force transferring connecting elements preferably on the threaded rods (7).

10. Method according to one of Claims 6 to 9, wherein the tensioning on the tractive force transferring elements is performed in each case by means of movable tensioning elements which the advancing elements in the activated condition can support.

11. Method according to one of Claims 1 to 4, wherein the thrust ring (4) is supported in addition to the rear suspension by means of the tractive force transferring connecting elements on the launching shaft or on a floor displacement (10) of the launching shaft during the heading.

12. Method according to Claim 11, wherein the thrust ring in the floor area is supported by means of fitted supports (20) on the launching shaft or on a floor displacement (10) of the launching shaft.

13. Method according to one of Claims 11 or 12, wherein an advancement of the thrust ring (4) is performed with at least one piston jack arranged between thrust ring (4) and floor displacement (10).

14. Method according to one of Claims 1 to 4 or 11 to 13, wherein driving jacks (5) are provided between tunnel boring machine (1) and thrust ring (4) and whereby operation of the driving jacks (5) advances the tunnel boring machine (1) and whereby the thrust ring (4) is adjusted in the advancing direction.

15. Method according to one of Claims 11 to 14, wherein after advancement of the tunnel boring machine (1) and thrust ring (4) a dummy tubbing ring (15) is installed immediately adjacent to the thrust ring (4) on the driving wall side and whereby a structural tubbing ring (16) is installed next to the dummy tubbing ring (15).

16. Apparatus for shield approach for the manufacture of tunnel tubes by means of shield driving,
whereby a tunnel boring machine (1) is envisaged for the advancement through a transit opening (2) of a driving wall (3),
whereby a thrust ring (4) is envisaged in which the approach forces of the tunnel boring machine (1) are initiated during the heading,
whereby the thrust ring (4) is connected to the driving wall (3) via tractive force transferring connecting elements
and whereby the thrust ring (4) is advanced by means of advancing elements arranged on the tractive force transferring connecting elements.

## Revendications

1. Procédé de démarrage au bouclier pour la réalisation de galeries de tunnels par avancement au bouclier,
une machine d'avancement (1) étant avancée à travers une ouverture de passage (2) d'une paroi de démarrage (3),
les forces de démarrage de la machine d'avancement (1) pendant l'opération de démarrage étant introduites dans un anneau de pression (4) disposé derrière la machine d'avancement (1),
lequel anneau de pression (4) étant raccordé à la paroi de démarrage (3) par l'intermédiaire d'éléments de raccordement transmettant la force de traction
et l'anneau de pression (4) étant avancé au moyen d'éléments d'avancement disposés sur les éléments de raccordement transmettant la force de traction.

2. Procédé selon la revendication 1, la machine d'avancement (1) prenant appui sur l'anneau de pression (4) lors de l'opération de démarrage.

3. Procédé selon l'une quelconque des revendications 1 ou 2, des barres de traction étant utilisées comme éléments de raccordement.

4. Procédé selon la revendication 3, des tiges filetées (7) étant utilisées comme barres de traction.

5. Procédé selon l'une quelconque des revendications 1 à 4, l'unité formée par la machine d'avancement (1) et l'anneau de pression (4) étant avancée au cours d'une opération de taille, à savoir sous l'action d'éléments d'avancement disposés sur les éléments de raccordement transmettant la force de traction.

6. Procédé selon la revendication 5, tous les éléments d'avancement étant d'abord activés, de sorte que l'unité formée par la machine d'avancement (1) et l'anneau de pression (4) est avancée, les premiers éléments d'avancement disposés sur les premiers éléments de raccordement transmettant la force de traction étant ensuite désactivés et, après cela, ces premiers éléments de raccordement transmettant la force de traction subissent une tension conformément à l'avance de l'unité, et les premiers éléments d'avance étant ensuite de nouveau activés, les seconds éléments d'avancement disposés sur les seconds éléments de raccordement transmettant la force de traction étant à leur tour désactivés, ces seconds éléments de raccordement transmettant la force de traction subissent une tension conformément à l'avancement de l'unité, et les seconds éléments d'avancement étant ensuite de nouveau activés.

7. Procédé selon la revendication 5, les premiers éléments d'avancement disposés sur les premiers éléments de raccordement transmettant la force de traction étant d'abord activés, de sorte que l'unité formée par la machine d'avancement (1) et l'anneau de pression (4) est avancée, les seconds éléments de raccordement transmettant la force de traction subissant une tension conformément à l'avance de l'unité, les seconds éléments d'avancement étant activés après cela et les premiers éléments d'avancement étant désactivés, et les premiers éléments de raccordement transmettant la force de traction subissent une tension conformément à l'avancement de l'unité.

8. Procédé selon l'une quelconque des revendications 6 ou 7, aussi bien les premiers éléments d'avancement que les seconds étant répartis sur la circonférence de l'anneau de pression (4).

9. Procédé selon l'une quelconque des revendications 1 à 8, les éléments d'avancement étant des presses à piston creux (13) qui sont respectivement disposées sur les éléments de raccordement transmettant la force de traction, de préférence sur les tiges filetées (7).

10. Procédé selon l'une quelconque des revendications 6 à 9, la tension étant respectivement exécutée à l'aide d'éléments de tension coulissants sur les éléments de raccordement transmettant la force de traction, sur lesquels éléments de tension les éléments d'avancement peuvent s'appuyer à l'état activé.

11. Procédé selon l'une quelconque des revendications 1 à 4, l'anneau de pression (4) prenant appui, lors de l'opération de démarrage, sur le puits d'entrée ou sur une faille de sol (10), en plus de la suspension de retour, sur les éléments de raccordement transmettant la force de traction.

12. Procédé selon la revendication 11, l'anneau de pression (4) prenant appui sur la partie de sol par l'intermédiaire de supports d'ajustage (20) sur le puits d'entrée ou sur une faille de sol (10) du puits d'entrée.

13. Procédé selon l'une quelconque des revendications 11 ou 12, un avancement de l'anneau de pression (4) étant réalisé à l'aide d'au moins une presse disposée entre l'anneau de pression (4) et la faille de sol (10).

14. Procédé selon l'une quelconque des revendications 1 à 4 ou 11 à 13, des presses d'avancement (5) étant prévues entre la machine d'avancement (1) et l'anneau de pression (4) et un avancement de la machine d'avancement (1) étant réalisé par actionnement des presses d'avancement (5) et l'anneau de pression (4) étant ensuite guidé en direction d'avancement.

15. Procédé selon l'une quelconque des revendications 11 à 14, un anneau de tubbing borgne (15) étant monté, côté paroi de démarrage, de manière directement adjacente à l'anneau de pression (4), après un avancement de la machine d'avancement (1) et de l'anneau de pression (4), et un anneau de tubbing d'ouvrage (16) étant monté à côté de l'anneau de tubbing borgne (15).

16. Dispositif destiné au démarrage au bouclier pour la réalisation de galeries de tunnels par avancement au bouclier,
une machine d'avancement (1) étant prévue pour l'avancement à travers une ouverture de passage (2) d'une paroi de démarrage (3),
un anneau de pression (4) étant prévu, dans lequel les forces de démarrage de la machine d'avancement (1) sont introduites pendant l'opération de démarrage,
l'anneau de pression (4) étant raccordé à la paroi de démarrage (3) par l'intermédiaire d'éléments de raccordement transmettant la force de traction,
et l'anneau de pression (4) étant avancé au moyen d'éléments d'avancement disposés sur les éléments de raccordement transmettant la force de traction.
